# EUROPÄISCHE PATENTSCHRIFT

(11) **EP 2 193 901 B1**
(45) Veröffentlichungstag und Bekanntmachung des Hinweises auf die Patenterteilung: **09.03.2011**
(21) Anmeldenummer: 09015119.2
(22) Anmeldetag: 07.12.2009
(51) Int. Cl.: B28B 7/08, B28B 23/02, B25B 5/06

(54) **Wendevorrichtung zur Herstellung doppelschaliger Bauteile**
Turning device for producing double layered building components
Dispositif de déplacement destiné à la fabrication d'éléments de construction à double paroi

(30) Priorität: 08.12.2008 DE 102008060697
(43) Veröffentlichungstag der Anmeldung: 09.06.2010
(73) Patentinhaber: Vollert Anlagenbau GmbH + Co. KG, 74189 Weinsberg (DE)
(72) Erfinder: Herzig, Jean, 74074 Heilbronn (DE); Hesselbarth, Jürgen, 74076 Heilbronn (DE)
(74) Vertreter: Müller, Gottfried

(56) Entgegenhaltungen:
- AU-A- 6 999 881
- DE-A1- 2 312 046
- DE-A1- 2 345 944
- DE-U- 7 238 140

## Beschreibung

Die Erfindung bezieht sich auf eine Wendevorrichtung zur Herstellung doppelschaliger Bauteile wie beispielsweise doppelschaliger Betonwände nach dem Oberbegriff des Anspruches 1.

Eine Wendevorrichtung zum Herstellen von großflächigen Betonteilen ist aus der DE 203 15 702 U1 bekannt. Die Wendevorrichtung umfasst eine Formenpalette, die als Aufnahmeeinrichtung zur Aufnahme des Betonteiles dient und zum Herstellen mehrschaliger Betonelemente gewendet werden kann. Zur Sicherung des Betonelements auf der Formenpalette ist eine. Halteeinrichtung vorgesehen, die einen verschwenkbar gelagerten Spannarm umfasst, der um eine Vertikalachse zwischen einer das Betonelement auf der Formenpalette sichernden Halteposition und einer Freigabeposition verschwenkbar ist, in der der Spannarm vom Betonelement weg geschwenkt ist. Der Spannarm ist an einer Traverse gehalten, gegenüber der der Spannarm zusätzlich zu der Drehbewegung auch eine Verschiebebewegung in Vertikalrichtung ausüben kann, wobei der Spannarm zur Überführung zwischen Halteposition und Freigabeposition vertikal angehoben und damit von dem zu sichernden Betonelement entfernt wird. Die Verschiebebewegung wird mithilfe eines Hydraulikzylinders durchgeführt, der es auch ermöglicht, in der Halteposition das Betonelement gegen die Formenpalette anzudrücken. Die Schwenkbewegung des Spannarms wird über einen weiteren Hydraulikzylinder durchgeführt.

Die AU 69998 81 A offenbart eine Wendevorritchung, gemäß dem Oberbegriff des Anspruchs 1, zum Herstellen eines plattenförmigen Gussteils aus gebranntem Gips. Die flüssige Masse wird in eine Gussform eingebracht, welche nach dem Aushärten gewendet wird, woraufhin die zweite Hälfte der Platte gegossen wird. Die Gussform wird von seitlichen Halteeinrichtungen gestützt und getragen, die zwischen einer haltenden und einer gelösten Position um je eine Achse verschwenkbar gelagert sind. Die Halteeinrichtungen sind klammerförmig ausgebildet und umgreifen das ausgehärtete erste Teil der gegossenen Platte, um diese an einer oben liegenden Grundplatte zu sichern.

Die DE 2 312 046 A zeigt einen Wendetisch zur Fertigung von Hohlwandteilen, der eine um eine waagerechte Achse um 180° schwenkbare Platte aufweist, wobei zur Befestigung Verschlüsse am Rande der Platte vorgesehen sind, die in Längsrichtung verschiebbar angeordnet sind.

Aus der DE 72 38 140 U ist ein Tisch zur Fertigung von Fertigbauteilen aus Beton bekannt, der eine Platte aufweist, auf der vor dem Aufbringen des Betons eine Verschalung für die Außenkanten sowie für eventuelle Aussparungen aufgelegt und mithilfe von Befestigungsmitteln festgehalten wird. Die Befestigungsmittel bestehen aus einem am Rande des Tisches angebrachten, auslegeartigen Arm, der oberhalb der Platte parallel angeordnet ist und in einer Halterung verschieblich aufgenommen ist. Außerdem kann der Arm um zwei verschiedene Schwenkachsen verschwenkt werden. Der Tisch ist jedoch nicht als Wendevorrichtung zur Herstellung doppelschaliger Bauteile ausgeführt.

Aus der DE 23 45 944 A1 ist eine Vorrichtung zur Herstellung eines Bauelementes aus Beton bekannt, bei dem Rohre aus einer vertikal aufgestellten Position in eine horizontale, zum Tisch parallele Lage verschwenkt werden können. Die Rohre dienen als Leitung für ein Heizmedium, um eingegossenen Beton zu einem raschen Abbinden zu bringen. Nach dem Abbinden des Betons werden die Rohre mithilfe eines hydraulischen Zylinders herausgezogen, was durch eine konische Ausführung der Rohre erleichtert wird. Eine Wendevorrichtung ist in dieser Druckschrift nicht gezeigt.

Zum weiteren Stand der Technik wird auf die Druckschriften DE 24 20 287 A, DD 152 931 A und DE 23 02 172 A hingewiesen.

Der Erfindung liegt die Aufgabe zu Grunde, eine Wendevorrichtung zur Herstellung doppelschaliger Bauteile mit einfachen konstruktiven Maßnahme so auszubilden, dass ein Bauteil in einfacher Weise auf der Wendevorrichtung gesichert bzw. freigegeben werden kann.

Diese Aufgabe wird erfindungsgemäß mit den Merkmalen des Anspruches 1 gelöst. Die Unteransprüche geben zweckmäßige Weiterbildungen an.

Die erfindungsgemäße Wendevorrichtung wird zur Herstellung doppelschaliger Bauteile eingesetzt, insbesondere zur Herstellung von Doppelwänden aus Beton, die ein oberes und ein unteres Betonelement in paralleler Anordnung zueinander umfassen. Zur Herstellung der Doppelwand wird zunächst ein Betonelement in eine Schalung auf einer schwenkbaren Aufnahmeeinrichtung der Wendevorrichtung gegossen, nach dem Aushärten wird die Aufnahmeeinrichtung geschwenkt, woraufhin das zweite Betonelement gegossen und mit dem ersten Betonelement verbunden wird.

Um das erste Betonteil vor dem Schwenken auf der Aufnahmeeinrichtung zu sichern, ist eine Halteeinrichtung mit mindestens einem schwenkbar gelagerten Spannarm vorgesehen, der zwischen einer das Betonteil an der Aufnahmeeinrichtung sichernden Halteposition und einer zurückgezogenen Freigabeposition verstellbar ist. Der Spannarm ist an einem Trägerteil der Halteeinrichtung gelagert, wobei das Trägerteil direkt oder indirekt mit der Aufnahmeeinrichtung zur Aufnahme des Betonteils verbunden sein kann. Der Spannarm kann gegenüber dem Trägerteil eine Schwenkbewegung ausführen, wobei die Schwenkachse parallel zur Ebene des Betonteils bzw. parallel zur Oberseite der das Betonteil aufnehmenden Aufnahmeeinrichtung verläuft.

Bei der Schwenkbewegung kann der Spannarm zwischen einer zumindest annähernd aufrechten, vertikalen Freigabeposition und einer zumindest annähernd horizontalen Halteposition verschwenkt werden. In der vertikalen Freigabeposition befindet sich der Spannarm in unmittelbarer Nachbarschaft zu dem Trägerteil, der Spannarm überragt nicht die seitliche Kontur der Wendevorrichtung und stellt damit auch kein Hindernis dar, so dass insgesamt die Wendevorrichtung mit einfachen Maßnahmen Platz sparender ausgebildet ist. Ein weiterer Vorteil ist darin zu sehen, dass für die Überführung zwischen der Freigabe- und der Halteposition grundsätzlich keine aktiven Stellelemente wie beispielsweise Hydraulikzylinder erforderlich sind. Der Spannarm kann an dem Trägerteil so gelagert werden, dass keine oder nur geringe resultierende Momente auf Grund des Eigengewichtes entstehen, so dass trotz eines hohen Eigengewichtes der Spannarm manuell verstellt werden kann. Die Lagerstelle des Spannarms am Trägerteil nimmt hierbei zumindest während des Schwenkvorgangs im Wesentlichen nur das Eigengewicht auf, so dass sich die Belastungen der Lagerstelle in Grenzen halten und die Funktionstüchtigkeit über einen langen Betriebszeitraum gewährleistet ist.

Gemäß der Erfindung ist der Spannarm verschiebbar an dem Trägerteil gelagert. Die Verschiebebewegung des Spannarms wird der Schwenkbewegung überlagert, wobei die Verschiebebewegung zweckmäßigerweise unabhängig von der Schwenkbewegung ausgeführt werden kann, so dass es beispielsweise möglich ist, den Spannarm bei der Überführung von der Freigabe- in die Halteposition zunächst aus der vertikalen Lage in eine annähernd horizontale Lage zu verschwenken und anschließend gegenüber dem Trägerteil so weit zu verschieben, bis der Spannarm in die Endposition oberhalb des zu sichernden Betonteiles auf der Aufnahmeeinrichtung gelangt.

Gemäß der Erfindung ist am Trägerteil eine Aufnahmeschelle drehbar gelagert, in der der Spannarm verschiebbar aufgenommen ist. Die drehbare Lagerung der Aufnahmeschelle am Trägerarm kann beispielsweise dadurch realisiert werden, dass an der Aufnahmeschelle seitlich ausragende Schwenkstifte vorgesehen sind, die in zugeordnete Ausnehmungen im Trägerteil einragen, wobei gegenüberliegende seitliche Schwenkstifte an der Aufnahmestelle eine Drehachse definieren. Gemäß einer weiteren vorteilhaften Ausführung sind die Ausnehmungen im Trägerteil nach Art einer Kulisse als Nut ausgeführt, beispielsweise als Langloch, wobei die Schwenkstifte an der Aufnahmeschelle in der Nut geführt und zwischen den Endpositionen der Nut verschiebbar sind. Der Spannarm besitzt auf Grund der Verschiebbarkeit in der Nut einen zusätzlichen Freiheitsgrad, der der Schwenkbewegung überlagerbar ist. In einer einfachen konstruktiven Ausführung ist die Nut als geradliniges Langloch ausgeführt, wobei grundsätzlich beliebige Formen der Nut, beispielsweise eine geschwungene Form oder eine Kombination von geschwungenen und geradlinigen Abschnitten in Betracht kommt, wodurch dem Spannarm eine gewünschte Bewegung bei der Überführung von der Freigabe- in die Halteposition aufgezwungen bzw. überlagert wird. Gemäß bevorzugter Weiterbildung erstreckt sich die Nut, insbesondere das Langloch zumindest annähernd in Vertikalrichtung an dem Trägerteil, so dass der Spannarm über die Führung in der Nut eine zusätzliche Höhenverstellbarkeit erhält.

Gemäß einer weiteren zweckmäßigen Ausführung ist das Trägerteil an einer Traverse verfahrbar gelagert, die ebenfalls Bestandteil der Wendevorrichtung ist. Die Verfahrbarkeit erstreckt sich vorzugsweise in Längsrichtung der Vorrichtung, so dass der Spannarm an verschiedenen axialen Positionen das Betonteil abstützen kann. Die Verfahrbarkeit entlang der Traverse stellt einen weiteren Freiheitsgrad bei der Einstellung des Spannarmes dar.

Gemäß der Erfindung ist die Halteeinrichtung mit einer Spanneinrichtung zum Verspannen des Spannarms gegen die Oberseite des Betonteils auf der Aufnahmeeinrichtung versehen. Mithilfe der Spanneinrichtung wird der Spannarm, nachdem dieser von der Freigabe- in die Halteposition überführt wurde, gegen die Oberseite des Betonteiles gedrückt, das auf diese Weise gegen die darunter liegende Aufnahmeeinrichtung gepresst wird. Die Spanneinrichtung umfasst einen Hebebalken, der den Spannarm von unten anhebt und gegen eine Stange drückt, die auf Abstand zu der das Betonteil aufnehmenden Aufnahmeeinrichtung liegt. Auf diese Weise wird eine Hebelwirkung realisiert, bei der der Berührpunkt des Spannarms an der Stange die Drehachse darstellt, um die der Spannarm von dem Hebebalken verschwenkt wird. Die Nuten bzw. Langlöcher im Trägerteil erlauben hierbei eine Anhebung des Spannarms auf der dem Trägerteil zugewandten Seite, wodurch zugleich das freie Ende des Spannarms auf der der Aufnahmeeinrichtung zugewandten Seite nach unten gegen die Oberseite des Betonteils gedrückt wird.

Die Spanneinrichtung wird bevorzugt hydraulisch oder pneumatisch betätigt, beispielsweise methilfe eine hydraulischen Stellzylinders oder pneumatisch mittels eines Schlauches, der einen Träger der Spanneinrichtung nach oben gegen den Spannarm bewegt.

Die Wendevorrichtung kann grundsätzlich zur Herstellung verschiedener doppelschaliger Bauteile eingesetzt werden. Neben den bereits beschriebenen Betonfertigteilen kommen auch doppelschalige Holz-, Metall- oder Kunststoffwände in Betracht.

Weitere Vorteile und zweckmäßige Ausführungen sind den weiteren Ansprüchen, der Figurenbeschreibung und den Zeichnungen zu entnehmen. Es zeigen:
- Fig. 1: eine perspektivische Ansicht einer Wendevorrichtung zur Herstellung von Betonfertigteilen, mit einer Aufnahmeeinrichtung zur Aufnahme eines Betonteils und mit einem Spannarm zur Sicherung des Betonteils auf der Aufnahmeeinrichtung, wobei der Spannarm sich in einer vertikalen Freigabeposition befindet,
- Fig. 2: die Wendevorrichtung mit dem Spannarm in einer teilweise verschwenkten Lage,
- Fig. 3: die Wendeeinrichtung mit dem Spannarm in horizontaler Lage,
- Fig. 4: Wendevorrichtung mit dem Spannarm in Halteposition, in der die freie Stirnseite des Spannarms auf der Oberseite der Aufnahmeeinrichtung aufliegt.

In der Figuren sind gleiche Bauteile mit gleiche bezugszeichen versehen.

Wie Fig. 1 zu entnehmen, weist die Wendevorrichtung 1 zur Herstellung von Betonfertigteilen, insbesondere von doppelwandigen Betonfertigteilen eine Aufnahmeeinrichtung 2 auf zur Aufnahme eines Betonteiles. Das Betonteil wird mithilfe einer Halteeinrichtung 3 auf der Aufnahmeeinrichtung 2 für den Fall gesichert, dass die Aufnahmeeinrichtung 2 gewendet wird. Die Halteeinrichtung 3 besteht aus einem Spannarm 4 und einem Trägerteil 5, welches Träger des Spannarmes 4 ist. Das Trägerteil 5 ist an einer in Längsrichtung der Wendevorrichtung verlaufenden Traverse 6 in zwei parallel zueinander angeordneten Schienen 10 längsverschieblich geführt. Über das verschiebliche Trägerteil 5 kann auch der Spannarm 4, welcher ausschließlich am Trägerteil 5 gehalten ist, in einer gewünschten axialen Position an der Wendevorrichtung 1 fixiert werden. Zur Sicherung sind seitlich am Trägerteil 5 Fixierelemente 14 angeordnet, über die die axiale Position des Trägerteils 5 in den Schienen 10 fixiert werden kann.

Über die axiale Länge der Wendevorrichtung 1 können an jeder Seite jeweils eine Mehrzahl von Halteeinrichtungen 3 mit jeweils einem Trägerteil 5 und einem Spannarm 4 vorgesehen sein.

Der Spannarm 4 ist über eine Aufnahmeschelle 7 am Trägerteil 5 gehalten. Die Aufnahmeschelle 7 ist über seitliche ausragende Schwenkstifte 8 schwenkbar in Langlöchern 9 geführt, die in Seitenwangen des Trägerteils 5 eingebracht sind und sich in Vertikalrichtung erstrecken. Die seitlich ausragenden Schwenkstifte 8 an der Aufnahmeschelle 7 definieren eine parallel zur Auflagefläche der Aufnahmeeinrichtung 2 verlaufende Schwenkachse, um die die Aufnahmeschelle 7 gegenüber dem Trägerteil 5 verschwenkt werden kann. Zusätzlich besteht entlang der Langlöcher 9, also in Vertikalrichtung, eine translatorische Verstellmöglichkeit der Aufnahmeschelle 7 und damit auch des Spannarmes 4.

Der Spannarm 4 ist in die Aufnahmeschelle 7 eingeschoben bzw. kann innerhalb der Aufnahmeschelle 7 translatorisch verschoben werden, so dass der Spannarm über die Aufnahmeschelle 7 relativ zum Trägerteil 5 sowohl eine Schwenkbewegung als auch eine translatorische Verstellbewegung ausführen kann. Hinzu kommt die oben erwähnte vertikale Verschiebebewegung über die Verstellung der Schwenkstifte 8 in den Langlöchern 9 sowie die Verschiebebewegung des Trägerteils 5 entlang der Schienen 10 an der Traverse 6.

Die tischförmige Aufnahmeeinrichtung 2 ist an einem Stützträger 11 gehalten, wobei zweckmäßigerweise der Stützträger 11 und die Traverse 6, an der das Trägerteil 5 gehalten ist, miteinander verbunden sind. Des Weiteren ist an der Traverse 6 eine Stange 13 gehalten, die in Längsrichtung verläuft und oberhalb der Oberseite der Aufnahmeeinrichtung 2 angeordnet ist. Die Aufnahmeeinrichtung 2 ist auf der der Traverse 6 zugewandten Seite von einem Steg 15 begrenzt, an dem das Betonteil seitlich anliegt.

Des Weiteren ist ein Hebebalken 12 an der Traverse 6 angeordnet, der Bestandteil einer Spanneinrichtung zum Anheben des Spannarmes 4 und Andrücken gegen die Unterseite der Stange 13 ist. Der Hebebalken 12 ist gegenüber der Traverse 6 hydraulisch oder pneumatisch anhebbar, beispielsweise dadurch, dass der Hebebalken 12 wie dargestellt eine nach unten weisende, offene Seite besitzt, über die beispielsweise ein im Inneren des Hebebalkens 12 geführter aufblasbarer Schlauch sich an der Traverse 6 abstützt, wodurch der Hebebalken angehoben wird.

In Fig. 1 befindet sich der Spannarm 4 in der Aufnahmeschelle 7 in einer annähernd vertikalen Position, die der zurückgezogenen Freigabeposition entspricht. In Fig. 2 ist dagegen der Spannarm 4 um die durch die Schwenkstifte 8 definierte Schwenkachse der Aufnahmeschelle 7 gegenüber dem Trägerteil 5 teilweise verschwenkt. In Fig. 3 befindet sich der Spannarm 4 in einer horizontalen Position, in der der Spannarm 4 parallel zur Oberseite des Hebebalkens 12 liegt, der sich zwischen der Stange 13 und dem Trägerteil 5 befindet. In Fig. 4 ist der Spannarm 4 in die Halteposition überführt, in der die freie Stirnseite des Spannarmes 4 unmittelbar oberhalb der Oberseite der tischförmigen Aufnahmeeinrichtung 2 angeordnet ist. Der Spannarm 4 ist hierbei unter der Stange 13 hindurchgeführt und in der Aufnahmeschelle 7 translatorisch in Richtung Aufnahmeeinrichtung verschoben.

Durch Anheben des Hebebalkens 12 wird der Spannarm 4 im Bereich zwischen dem Trägerteil 5 und der Stange 13 nach oben gedrückt, wobei der Berührpunkt zwischen der Oberseite der Stange 13 und der Oberseite des Spannarmes 4 eine Dreh- bzw. Schwenkachse für den Spannarm festlegt, so dass die freie Stirnseite des Spannarmes 4 im Bereich der Aufnahmeeinrichtung nach unten und damit gegen das zu sichernde Betonteil gedrückt wird. Hierbei ist es vorteilhaft, dass die Langlöcher 9 in den Seitenwangen des Trägerteils 5 eine Vertikalbewegung des Spannarmes 4 nach oben ermöglichen, was Voraussetzung für die Kippbewegung entlang des Berührpunktes zwischen Stange 13 oder Oberseite des Spannarmes 4 ist.

Es kann ggf. zweckmäßig sein, dass der Spannarm 4 bei angehobenem Hebebalken 12 gegen die Stirnkante des Steges 15 an der Aufnahmeeinrichtung 2 gedrückt wird.

## Patentansprüche

1. Wendevorrichtung zur Herstellung doppelschaliger Bauteile wie beispielsweise Betonfertigteile, mit einer schwenkbaren Aufnahmeeinrichtung (2) zur Aufnahme eines doppelschaligen Bauteils und mit einer Halteeinrichtung (3) zur Sicherung des Bauteils auf der Aufnahmeeinrichtung (2), wobei die Halteeinrichtung (3) mindestens einen verschwenkbar gelagerten Spannarm (4) umfasst, der zwischen einer das Bauteil an der Aufnahmeeinrichtung (2) sichernden Halteposition und einer zurückgezogenen Freigabeposition verstellbar ist,
**dadurch gekennzeichnet,**
**dass** der Spannarm (4) an einem Trägerteil (5) verschiebbar gelagert ist, dass der Spannarm (4) am Trägerteil (5) um eine parallel zur Ebene des Bauteils verlaufende Schwenkachse verschwenkbar ist, dass am Trägerteil (5) eine Aufnahmeschelle (7) drehbar gelagert ist, in der der Spannarm (4) verschiebbar aufgenommen ist, dass eine Spanneinrichtung (12) zum Verspannen des Spannarms (4) gegen die Oberseite des Bauteils vorgesehen ist und dass die Spanneinrichtung einen Hebebalken (12) umfasst, der den Spannarm (4) anhebt und gegen eine Stange (13) drückt, die auf Abstand zu der das Bauteil aufnehmenden Aufnahmeeinrichtung (2) liegt.

2. Wendevorrichtung nach Anspruch 1,
**dadurch gekennzeichnet,**
**dass** die Aufnahmeschelle (7) seitlich ausragende Schwenkstifte (8) aufweist, die in Ausnehmungen im Trägerteil (5) schwenkbar aufgenommen sind.

3. Wendevorrichtung nach Anspruch 2,
**dadurch gekennzeichnet,**
**dass** die Ausnehmungen im Trägerteil (5) als Nut (9) ausgebildet sind.

4. Wendevorrichtung nach Anspruch 3,
**dadurch gekennzeichnet,**
**dass** die Nut als Langloch (9) ausgebildet ist, das sich am Trägerteil (5) in Vertikalrichtung erstreckt.

5. Wendevorrichtung nach einem der Ansprüche 1 bis 4,
**dadurch gekennzeichnet,**
**dass** das Trägerteil (5) an einer Traverse (6) verfahrbar gelagert ist.

6. Wendevorrichtung nach Anspruch 4 und 5,
**dadurch gekennzeichnet,**
**dass** das Trägerteil (5) an der Traverse (6) quer zur Erstreckungsrichtung der Langlöcher (9) verfahrbar gelagert ist.

7. Wendevorrichtung nach einem der Ansprüche 1 bis 6,
**dadurch gekennzeichnet,**
**dass** die Spanneinrichtung (12) pneumatisch oder hydraulisch betätigbar ist.

8. Wendevorrichtung nach einem der Ansprüche 1 bis 7,
**dadurch gekennzeichnet,**
**dass** das Hebeteil der Spanneinrichtung (12) an der Traverse (6) abgestützt ist, an der das Trägerteil (5) des Spannarms (4) gehalten ist.

## Claims

1. Turning device for producing double-shell components, such as, for example, prefabricated concrete parts, having a pivotable receiving device (2) for receiving a double-shell component and having a holding device (3) for securing the component on the receiving device (2), wherein the holding device (3) comprises at least one pivotably mounted clamping arm (4) which can be adjusted between a holding position securing the component on the receiving device (2) and a retracted release position, **characterized in that** the clamping arm (4) is displaceably mounted on a carrier part (5), **in that** the clamping arm (4) can be pivoted on the carrier part (5) about a pivot axis extending parallel to the plane of the component, **in that** a receiving clip (7) in which the clamping arm (4) is displaceably accommodated is mounted rotatably on the carrier part (5), **in that** a clamping device (12) for clamping the clamping arm (4) against the upper side of the component is provided, and **in that** the clamping device comprises a lifting beam (12) which raises the clamping arm (4) and presses it against a rod (13) which is situated at a distance from the receiving device (2) receiving the component.

2. Turning device according to Claim 1, **characterized in that** the receiving clip (7) has laterally projecting pivot pins (8) which are pivotably accommodated in cut-outs in the carrier part (5).

3. Turning device according to Claim 2, **characterized in that** · the cut-outs in the carrier part (5) are designed as grooves (9).

4. Turning device according to Claim 3, **characterized in that** the groove is formed as a slot (9) which extends on the carrier part (5) in the vertical direction.

5. Turning device according to one of Claims 1 to 4, **characterized in that** the carrier part (5) is displaceably mounted on a crossmember (6).

6. Turning device according to Claims 4 and 5, **characterized in that** the carrier part (5) is displaceably mounted on the crossmember (6) transversally to the direction of extent of the slots (9).

7. Turning device according to one of Claims 1 to 6, **characterized in that** the clamping device (12) can be actuated pneumatically or hydraulically.

8. Turning device according to one of Claims 1 to 7, **characterized in that** the lifting part of the clamping device (12) is supported on the crossmember (6) on which the carrier part (5) of the clamping arm (4) is held.

## Revendications

1. Dispositif de retournement pour la fabrication d'éléments de construction à double paroi comme par exemple des éléments préfabriqués en béton, avec un dispositif de réception pivotant (2) destiné à recevoir un élément de construction à double paroi et avec un dispositif de maintien (3) destiné à fixer l'élément de construction sur le dispositif de réception (2), dans lequel le dispositif de maintien (3) comprend au moins un bras de serrage (4) monté de façon pivotante, qui est déplaçable entre une position de maintien fixant l'élément de construction sur le dispositif de réception (2) et une position de libération rétractée, **caractérisé en ce que** le bras de serrage (4) est monté de façon coulissante sur une partie de support (5), **en ce que** le bras de serrage (4) peut pivoter sur la partie de support (5) autour d'un axe de pivotement s'étendant parallèlement au plan de l'élément de construction, **en ce qu'**une bride de réception (7), dans laquelle le bras de serrage (4) est logé de façon coulissante, est montée de façon rotative sur la partie de support (5), **en ce qu'**il est prévu un système de serrage (12) destiné à serrer le bras de serrage (4) contre la face supérieure de l'élément de construction, et **en ce que** le système de serrage comprend une poutre de levage (12), qui soulève le bras de serrage (4) et le presse contre une barre (13) qui est placée à distance du dispositif de réception (2) contenant l'élément de construction.

2. Dispositif de retournement selon la revendication 1, **caractérisé en ce que** la bride de réception (7) présente des tiges de pivotement (8) latéralement saillantes, qui sont logées de façon pivotante dans des évidements de la partie de support (5).

3. Dispositif de retournement selon la revendication 2, **caractérisé en ce que** les évidements sont réalisés dans la partie de support (5) sous forme de rainure (9).

4. Dispositif de retournement selon la revendication 3, **caractérisé en ce que** la rainure est réalisée sous forme de trou oblong (9), qui s'étend en direction verticale sur la partie de support (5).

5. Dispositif de retournement selon l'une quelconque des revendications 1 à 4, **caractérisé en ce que** la partie de support (5) est montée de façon déplaçable sur une traverse (6).

6. Dispositif de retournement selon la revendication 4 et 5, **caractérisé en ce que** la partie de support (5) est montée sur la traverse (6) de façon déplaçable transversalement à la direction d'extension des trous oblongs (9).

7. Dispositif de retournement selon l'une quelconque des revendications 1 à 6, **caractérisé en ce que** le système de serrage (12) peut être actionné de façon pneumatique ou hydraulique.

8. Dispositif de retournement selon l'une quelconque des revendications 1 à 7, **caractérisé en ce que** l'élément de levage du système de serrage (12) est appuyé sur la traverse (6), sur laquelle l'élément de support (5) du bras de serrage (4) est maintenu.
